# EUROPÄISCHE PATENTSCHRIFT

(11) **EP 1 558 874 B1**
(45) Veröffentlichungstag und Bekanntmachung des Hinweises auf die Patenterteilung: **10.12.2008**
(21) Anmeldenummer: 03809685.5
(22) Anmeldetag: 28.05.2003
(51) Int. Cl.: F23Q 7/00

(54) **GEHÄUSE FÜR GLÜHSTIFTKERZEN AUS KUNSTSTOFF**
HOUSING FOR GLOWPLUGS MADE FROM PLASTIC
CULOT EN PLASTIQUE POUR BOUGIES-CRAYON DE PRECHAUFFAGE

(30) Priorität: 25.10.2002 DE 10249706
(43) Veröffentlichungstag der Anmeldung: 03.08.2005
(73) Patentinhaber: ROBERT BOSCH GMBH, 70442 Stuttgart (DE)
(72) Erfinder: CARBON, Steffen, 73614 Schorndorf (DE); ROTHACKER, Volker, 74321 Bietigheim-Bissingen (DE); WEITTEN, Albert, F-12740 La Loubière (FR)
(86) Internationale Anmeldenummer: PCT/DE2003/001733
(87) Internationale Veröffentlichungsnummer: WO 2004/040194

(56) Entgegenhaltungen:
- US-A1- 2002 144 990
- US-B1- 6 255 626

## Beschreibung

Die Erfindung bezieht sich auf eine Glühstiftkerze, insbesondere für Brennstoffkraftmaschinen, im wesentlichen bestehend aus einem Gehäuse, einem an dem Gehäuse anschließenden Heizkörper mit einer im Glührohr angeordneten Heiz- und Regelwendel sowie einen in dem Gehäuse angeordneten Anschlussbolzen zur Stromversorgung der Heiz- und Regelwendel.

### Stand der Technik

Brennstoffkraftmaschinen, insbesondere Dieselmotoren benötigen für ein gutes Start- und Warmlaufverhalten insbesondere bei tiefen Temperaturen eine Wärmequelle, die entweder das Gasgemisch, die Ansaugluft oder den Brennraum vorwärmt.

Bei Kraftfahrzeugen werden hier meist Glühstiftkerzen verwendet. Sie ragen zumindest mit einem Teil des Heizkörpers in den Brennraum des Motors und heizen diesen zumindest vor, während und nach dem Start der Brennstoffkraftmaschine auf.

Die Glühstiftkerzen sind im allgemeinen so aufgebaut, dass sie einen Heizkörper aufweisen, der aus einem Glührohr besteht, in dem eine in Magnesiumoxydpulver eingebettete Glühwendel angeordnet ist. Diese Glühwendel besteht aus einer Heizwendel und einer Regelwendel und ist an der Spitze mit dem Glührohr verbunden. Der Heizkörper ist in einem metallischen Gehäuse, dem sogenannten Kerzengehäuse eingepresst. Die elektrische Zuleitung erfolg über einen zentrischen Anschlussbolzen mit Steck- bzw. Schraubanschluss. Massenanschluss erfolgt über das Gehäuse. Die elektrische Isolierung von Plus- zu Minus-Kontakt erfolgt durch eine Isolierscheibe. Eine derartige Glühstiftkerze geht beispielweise aus US 2002/0 144 994 A1 hervor.

Aus US 6 255 646 B1 ist eine Glühstiftkerze bekannt, bei der das Gehäuse aus einem elektrisch isolierenden Kunststoffmaterial besteht.

Die Aufgabe der Erfindung ist es, das Kerzengehäuse fertigungstechnisch zu optimieren.

Die Lösung der Aufgabe gelingt mit den kennzeichnenden Maßnahmen der Ansprüche 1 oder 2.

### Vorteile der Erfindung

Je schlanker, das heißt dünner und länger das Kerzengehäuse der Glühstiftkerze ist, desto teurer ist an sich die Herstellung. In der Regel werden die Gehäuse durch Drehen aus einem Vollmaterial hergestellt. Aufgrund des geringen Durchmessers des Kerzengehäuses ist das Verfahren sehr kostenaufwändig.

Hierin liegt ein besonderer Vorteil der Erfindung eines Kerzengehäuses aus Kunststoff, da das teure Herstellungsverfahren durch Drehen ganz entfällt oder nur begrenzet notwendig ist. Der hier eingesetzte Kunststoff erfüllt, je nachdem, welche Teile des Kerzengehäuses einsetzt wenden, unterschiedliche Eigenschaften. Zum einen ist er temperaturstabil um die entstehende Hitze unbeschadet zu überstehen und zum anderen weist er eine hohe mechanische Festigkeit auf. Hierzu wird vorzugsweise vorgeschlagen, faserverstärkte Kunststoffe zu verwenden. Alternativ hierzu kann vorgesehen werden, das Kerzengehäuse mittels Spritzgussverfahren herzustellen oder in Wickeltechnik oder durch schichtweise laminiertes Gewebe.

Die Teilung des zweigeteilten oder dreiteiligen Gehäuses erfolgt in Längsrichtung der längserstreckung des Kerzengohäuses. Die Länge des Kerzengehäuses wird derart variiert, dass mit wenigen Glühteilen und einem auf die Gehäuselänge abgestimmten Teil eine Vielzahl von Glühstiftkertenlängen abgedeckt worden. Dabei bietet sich an, den für die Befestigung der Glühstiftkerze notwendigen Teil aus metallischen Werkstoffen zu erstellen. Dies ermöglicht eine konstante Produktion und damit eine Verringerung der Kosten sowie Verbesserung der Qualität.

Ein weiterer wesentlicher Vorteil besteht darin, dass das Kerzcngehäuse je nach Ausführung gegenüber dem Motorblock elektrisch isoliert, so dass eine Isolierscheibe, wie sie aus dem Stand der Technik bekannt ist, sich erübrigt.

Weitere vorteilhafte Ausgestaltungen gehen aus der nachfolgenden Beschreibung, den Zeichnungen sowie den Ansprüche hervor.

### Zeichnungen

Es zeigen
- Figur 1: Eine Glühstiftkerze nach dem Stand der Technik;
- Figur 2: Eine Glühstiftkerze, deren Kerzengehäuse aus Kunststoff ist und zweiteilig ausgebildet ist und der Bereich des Dichtkegels aus Metall ist;
- Figur 3: Ein zweites Ausführungsbeispiel einer erfindungsgemäßen Glühstiftkerze, deren Kerzengehäuse dreiteilig ausgebildet ist.

### Beschreibung der Ausführungsbeispiele

In Figur 1 ist eine Glühstiftkerze 1 dargestellt.

Diese Glühstiftkerze umfasst ein Kerzengehäuse 2 sowie ein aus dem Kerzengehäuse herausragendes Glührohr 3, in dem in der Zeichnung nicht näher dargestellt Heiz- und Regelwendel angeordnet sind.

Ferner ist innerhalb des Kerzengehäuses ein Anschlussbolzen vorgesehen, der im elektrischen Kontakt mit dem Anschluss 4 sowie der Heiz- und Regelwendel innerhalb des Glührohrs 3 steht.

Zudem ist eine Einschraubhilfe 5 vorgesehen, die in Zeichnungen als Sechskant ausgebildet ist.

Bei dem in Figur 2 dargestellten weiteren Ausführungsbeispiel ist das Kerzengehäuses 2 in den kreuzschraffiertcn Bereichen aus Kunststoff, wobei der untere Teil zum Glührohr 3 hin aus Metall ist (wärmetchnishe Gründe).

Bei dem in Figur 3 dargestellten dritten Ausführungsbeispiel in der Glühstiftkerze 1 ist vorgesehen, das Kerzengehäuse 2 dreiteilig auszubilden. Dabei teilt sich das Gehäuse in Längserstreckung in drei Teile auf, wobei der zu dem Anschluss 4 hinweisende Teil aus Metall ist und der zu dem Glührohr 3 hinweisende Teil aus Metall ist. Der übrige Teil des Kerzengehäuses 2, in der zeichnung kreuzschraffiert dargestellt, ist aus Kunststoff.

## Patentansprüche

1. Glühstiftkerze, insbesondere für Brennstoffkraftmaschinen, bestehend aus
- einem Kerzengehäuse (2),
- einem an dem Kerzengehäuse (2) anschließenden Glührohr (3) mit einer in dem Glührohr (3) angeordneten Heiz- und Regelwendel oder einem Heizkörper aus keramischen Werkstoff sowie
- einem in dem Kerzengehäuse (2) angeordneten Anschlussbolzen (4) zur Strombereitsteitung für die Heiz- und Regelwendel beziehungsweise den keramischen Heizkörper, **dadurch gekennzeichnet, dass** das Kerzengehäuse (2) zweiteilig ausgebildet ist, wobei ein Teil des Kerzenkörpers aus Kunststoff ist und ein zu dem Glührohr (3) hinweisender Teil aus Metall ist.

2. Glühstiftkerze, insbesondere für Brennstoffkraftmaschinen, bestehend aus
- einem Kerzengehäuse (2),
- einem an dem Kerzengehäuse (2) anschließenden Glührohr (3) mit einer in dem Glührohr (3) angeordneten Heiz- und Regelwendel oder einem Heizkörper aus keramischen Werkstoff sowie
- einem in dem Kerzengehäuse (2) angeordneten Anschlussbolzen (4) zur Strombereitstellung für die Heiz- und Regelwendel beziehungsweise den keramischen Heizkörper, **dadurch gekennzeichnet, dass** das Kerzengehäuse (2) dreiteilig ausgebildet ist, wobei ein zum Glührohr (3) hinweisender Teil aus Metall ist, ein zu dem Anschlussbolzen (4) hinweisender Teil aus Metall ist und ein dazwischen liegender Teil aus Kunststoff ist.

3. Glühstiftkerze nach Anspruch 1 oder 2, **dadurch gekennzeichnet, dass** der aus Kunststoff ausgebildete Teil des Kerzengehäuses (2) aus einem Kohlefaserverbund besteht.

4. Glühstifikerze nach Anspruch 1 oder 2, **dadurch gekennzeichnet, dass** der aus Kunststoff ausgebildete Teil des Kerzengehäuses (2) aus einem Glasfaserverbund besteht.

5. Glühstiftkerze nach einem der vorhergehenden Ansprüche, **dadurch gekennzeichnet, dass** das der aus Kunststoff ausgebildete Teil des Kerzengehäuses (2) hitzebeständig ausgelegt ist.

## Claims

1. Pencil-type glow plug, in particular for internal combustion engines, consisting of
- a plug housing (2),
- a glow tube (3) adjoining the plug housing (2), with a heating and control helix arranged in the glow tube (3) or with a heating body made from ceramic material, and
- a connecting bolt (4) arranged in the plug housing (2), for providing current for the heating and control helix or for the ceramic heating body, **characterized in that** the plug housing (2) is of two-part design, one part of the plug body being made from plastic, and a part which points towards the glow tube (3) being made from metal.

2. Pencil-type glow plug, particularly for internal combustion engines, consisting of
- a plug housing (2),
- a glow tube (3) adjoining the plug housing (2), with a heating and control helix arranged in the glow tube (3) or with a heating body made from ceramic material, and
- a connecting bolt (4) arranged in the plug housing (2), for providing current for the heating and control helix or for the ceramic heating body, **characterized in that** the plug housing (2) is of three-part design, one part which points towards the glow tube (3) being made from metal, one part which points towards the connecting bolt (4) being made from metal, and a part which lies between them being made from plastic.

3. Pencil-type glow plug according to Claim 1 or 2, **characterized in that that** part of the plug housing (2) which is made from plastic consists of a carbon-fibre composite.

4. Pencil-type glow plug according to Claim 1 or 2, **characterized in that that** part of the plug housing (2) which is made from plastic consists of a glass-fibre composite.

5. Pencil-type glow plug according to one of the preceding claims, **characterized in that that** part of the plug housing (2) which is made from plastic is designed to be heat-resistant.

## Revendications

1. Bougie-crayon notamment pour des moteurs à combustion interne comprenant :
- un boîtier (2) de bougie-crayon,
- un tube à incandescence (3) relié au boîtier de bougie-crayon (2) et ayant une hélice de chauffage et de régulation installée dans le tube à incandescence (3) ou dans un corps chauffant en matière céramique, et
- une broche de branchement (4) prévue dans le boîtier (2) de la bougie-crayon pour l'alimentation électrique de l'hélice de chauffage et de régulation ou du corps chauffant en matière céramique,
**caractérisée en ce que**
le boîtier (2) de la bougie-crayon est réalisé en deux parties, une partie du corps de bougie-crayon est en matière plastique et une partie tournée vers le tube à incandescence (3) est en métal.

2. Bougie-crayon notamment pour des moteurs à combustion interne comprenant :
- un boîtier (2) de bougie-crayon,
- un tube à incandescence (3) relié au boîtier (2) de bougie-crayon et ayant une hélice de chauffage et de régulation installée dans le tube à incandescence (3) ou dans un corps chauffant en matière céramique, et
- une broche de branchement (4) prévue dans le boîtier (2) de la bougie-crayon pour l'alimentation électrique de l'hélice de chauffage et de régulation ou du corps chauffant en matière céramique,
**caractérisée en ce que**
le boîtier (2) de la bougie-crayon est réalisé en trois parties, une partie en métal tournée vers le tube à incandescence (3), une partie en métal tournée vers la broche de branchement (4) et une partie intermédiaire en matière plastique.

3. Bougie-crayon selon la revendication 1 ou 2,
**caractérisée en ce que**
la partie en matière plastique du boîtier (2) de la bougie-crayon est réalisée en une matière composite avec des fibres de carbone.

4. Bougie-crayon selon la revendication 1 ou 2,
**caractérisée en ce que**
la partie réalisée en matière plastique du boîtier (2) de la bougie-crayon est en une matière composée de fibres de verre.

5. Bougie-crayon selon les revendications précédentes,
**caractérisée en ce que**
la partie en matière plastique du boîtier (2) de la bougie-crayon résiste à la chaleur.
